# FASCICULE DE BREVET EUROPEEN

(11) **EP 4 388 952 B1**
(45) Date de publication et mention de la délivrance du brevet: **12.02.2025**
(21) Numéro de dépôt: 23193731.9
(22) Date de dépôt: 28.08.2023
(51) Int. Cl.: A47K 3/28, A47K 3/32, A47K 4/00, A47K 3/00

(54) **CABINE DE DOUCHE AMOVIBLE**
ABNEHMBARE DUSCHKABINE
REMOVABLE SHOWER CUBICLE

(30) Priorité: 19.12.2022 CH 15282022
(43) Date de publication de la demande: 26.06.2024
(73) Titulaire: Swisspool Balneo S.A., 2612 Cormoret (CH)
(72) Inventeur: Schneider, Frank, 2610 Mont-Soleil (CH)
(74) Mandataire: P&TS SA (AG, Ltd.)

(56) Documents cités:
- DE-A1- 4 422 604

## Description

### Domaine technique

La présente invention concerne une cabine de douche, en particulier une cabine de douche amovible adaptée d'être installée sur ou avec une structure des soutiens, comme par exemple une baignoire.

### Etat de la technique

Le document DE 44 22 604 A1 divulgue une baignoire avec une partie amovible. Ce document est considéré comme utile à la compréhension de l'invention.

Des salles de bains ou des installations sanitaires classiques comprennent habituellement soit une baignoire, soit une douche, ou bien les deux. Dans des appartements petits, il n'y a souvent pas suffisamment d'espace pour équiper une salle de bains avec les deux. Le choix est donc fait d'installer soit une cabine de douche, soit une baignoire dans la salle de bains.

Pour des personnes âgés et/ou des personnes avec mobilité réduite, il est un défi d'entrer en toute sécurité dans une baignoire pour pouvoir se laver. Cependant, les personnes concernées n'ont pas toujours le choix du module sanitaire à installer dans la salle de bains, car cette décision a souvent été prise par le passé ou, dans le cas où les utilisateurs de la salle de bains sont des locataires, par le propriétaire de l'immeuble.

Une solution pour les personnes âgées ou à mobilité réduite qui souhaitent utiliser une salle de bains existante sans cabine de douche consiste à transformer structurellement la salle de bains en une salle de bains plus accessible. Cela n'est cependant pas toujours possible, que ce soit pour des raisons financières, car une telle conversion est coûteuse, ou parce que l'utilisateur de la salle de bains n'est pas le propriétaire du bien.

Ils existent des solutions de rendre l'utilisation d'une baignoire plus accessible, comme par exemple en prévoyant une planche reposante sur les parois latérales de la baignoire pour permettre à un utilisateur de s'y asseoir lorsqu'il se lave. Cette solution n'est toutefois pas optimale pour entrer dans la baignoire, car l'utilisateur doit toujours soulever ses deux jambes par-dessus la paroi de la baignoire, ce qui exige des quantités suffisantes de force, d'équilibre et de coordination.

Les solutions existantes ne sont donc pas suffisamment adaptées à des besoins des personnes âgées ou avec mobilité réduites, surtout si une modification structurelle permanente d'une salle de bains n'est pas possible ou pas souhaitée.

### Bref résumé de l'invention

Un but de la présente invention est de proposer un module sanitaire qui permets aux personnes âgées ou aux personnes qui présentent des difficultés au niveau de la force de leurs jambes, de leur équilibre et/ou de leur coordination se laver en sécurité dans une salle de bains ne comprenant pas de douche.

Un autre but de l'invention est de proposer un module sanitaire qui peut être facilement montée dans une salle de bains de taille modeste sans qu'il soit nécessaire de modifier de manière permanente la structure de la salle de bains.

Il est encore un autre but de la présente invention de proposer une alternative à des solutions pour modules qui permettent aux personnes âgées ou aux personnes qui présentent des difficultés au niveau de la force de leurs jambes se laver en sécurité.

Selon l'invention, un ou plusieurs buts sont atteints au moyen des revendications indépendantes. Les revendications dépendantes portent sur des caractéristiques facultatives des revendications indépendantes.

Notamment, ces buts sont atteints au moyen d'une cabine de douche amovible, qui peut être monter ou installer sur ou avec un support externe, par exemple une baignoire, une toilette, ou une structure d'assise comme une chaise par exemple. La montage ou l'installations de la cabine de douche ne requise pas des transformations d'une salle dans laquelle la cabine de douche est montée ou installée. La cabine de douche peut être montée ou installée de manière temporaire, y-compris à longue terme. Si souhaiter elle peut être facilement retirée de la salle.

La cabine de douche comprend une surface d'assise adapté à supporter un sujet assis lorsqu'elle est supportée par une structure de soutien externe, par exemple une paroi latérale d'une baignoire ou une structure d'assise. La cabine de douche comprend également une paroi dorsale de la cabine entourant, au moins partiellement, l'arrière et les côtés de la surface d'assise et s'étendant vers le haut à partir du siège.

Un utilisateur de la cabine peut être assis directement sur la surface d'assise reposant au moins partiellement sur une structure de soutien externe, par exemple une paroi latérale d'une baignoire.

Il est aussi possible de disposer un élément de siège avec ou sans dossier sur la surface d'assise pour que l'utilisateur puisse s'y asseoir. L'élément de siège peut être fourni pour améliorer le confort d'assise.

La hauteur de la surface d'assise depuis le sol sur lequel la cabine reste est défini par la portion d'une structure de soutien sur laquelle la surface d'assise repose.

La hauteur est de préférence définie par rapport à la hauteur d'une structure de soutien externe, sur lequel au moins une portion de la surface d'assise repose. La surface d'assise ou une portion de la surface d'assise peut reposer sur une portion de la structure de soutien externe.

La structure de soutien externe est de préférence une baignoire. Cependant, la structure de soutien peut être une autre structure ou un autre élément adapté pour soutenir la surface d'assise lorsqu'un sujet est assis dessus. La surface de soutien peut par exemple être une chaise, une toilette, ou une mure d'une hauteur adaptée pour s'asseoir.

Selon une réalisation préférée, le module de drainage est positionné au sol lorsque au moins une portion de la surface d'assise repose sur au moins une portion de la structure de soutien externe.

La hauteur de la paroi depuis la surface d'assise est de préférence de 95 cm à 150 cm, ou de 100 cm à 125 cm.

La paroi dorsale peut être arranger autour du dos et latéralement de la surface d'assise. Elle peut être relié de manière étanche avec la surface d'assise, de sorte que l'eau ne peut pas écouler entre la surface d'assise et la paroi dorsale.

L'ensemble de la paroi dorsale et la surface d'assise assure la stabilité et la rigidité de la cabine de douche.

De préférence la paroi dorsale est solide, constituant une barrière contre l'eau.

La paroi dorsale peut être arrangée de manière à couvrir qu'une partie du dos et les côtés de la surface d'assise, laissant des ouvertures à travers lesquelles l'eau peut passer. Cette réalisation n'est cependant utile que si la cabine est positionnée sur une structure externe, telle qu'une baignoire, qui permet de capter ou de drainer l'eau passant par l'arrière de la cabine.

La paroi dorsale peut être formé ou arrangé pour permettre de l'eau à passer à l'extérieur de la cabine.

La cabine de douche comprend un module de drainage, doté d'une surface de drainage. Le surface de drainage est arranger pour former le sol de la cabine de douche sur lequel un utilisateur peut se tenir debout.

Le module de drainage est relié à la surface d'assise de manière qu'un gradin est formé entre le module de drainage et la surface d'assise. La surface de drainage et la surface d'assise sont de préférence parallèle au même plan. Le module de drainage peut être fixe par rapport à la surface de drainage. Le module de drainage peut également mobile par rapport à la surface de drainage. Elle peut par exemple être rétractable peut être adapté pour être déplacé, par exemple glissé, dans une position sous la surface d'assise de la cabine de douche.

L'arrangement de la surface d'assise et le module de drainage en forme de marche, permet à un utilisateur d'accéder facilement à la cabine sans avoir besoin de surmonter un obstacle à l'entrée de la cabine. La hauteur du module de drainage peut être choisi pour convenir au besoin d'une personne âgée, ou d'une personne qui présente des difficultés au niveau de la force de ses jambes, de son équilibre et/ou de sa coordination. Lorsque la cabine de douche est montée ou installé avec une baignoire, l'utilisateur évite d'avoir enjamber la paroi latérale de la baignoire pour pouvoir se laver.

Selon une réalisation préférée le module de drainage comprend un organe de drainage par lequel l'eau qui tombe sur la surface de drainage s'écoule.

La surface de drainage peut être dotée d'une forme pour diriger l'eau tombant sur la surface de drainage vers l'organe de drainage. L'organe de drainage empêche la rétention et l'accumulation d'eau à l'intérieur de la cabine. Il permet un écoulement contrôlé des eaux usées.

L'organe de drainage peut par exemple comprendre une grille, un trou ou une pluralité de trous.

L'organe de drainage peut être comprise dans la surface, par exemple en faisant partie intégrante de la surface. L'organe de drainage peut comporter une seule ouverture pour laisser passer l'eau ou plusieurs ouvertures. Il peut être étalé sur la surface, par exemple sous la forme d'une portion comprenant une pluralité de trous.

La surface de drainage peut être formée de manière à diriger l'eau vers l'organe de drainage, respectivement les ouvertures pour le passage de l'eau de l'organe de drainage.

Selon une réalisation préférée de l'invention, le module de drainage comprend un réceptacle destiné à recevoir l'eau tombant sur la surface de drainage. Le réceptacle contribue à un flux d'eaux usées contrôlé et minimise les déversements.

De préférence, le réceptacle est muni d'une conduite de drainage par lequel les eaux usées contenues dans le récipient peuvent sortir. Le réceptacle peut également comprendre une pompe, qui peut être alimenté par une batterie, entraînant l'eau dans la conduite de drainage.

Selon en aspect préféré de l'invention, la cabine de douche comprend un ou plusieurs éléments de dispersion d'eau, par exemple un pommeau de douche, une tête de douche en hauteur, et/ou un tuyau de douche. Tout type d'élément qui disperse l'eau d'une manière à permettre à un sujet de prendre une douche est convenable.

La forme et/ou la conception d'un pommeau de douche et d'une tête de douche n'est pas particulièrement limitée. Un pommeau de douche et une tête de douche peux être doté d'une forme ronde ou rectangulaire, par exemple. Un pommeau de douche et une tête de douche peux être disposé sur une forme cylindrique.

L'élément de dispersion d'eau peut être fixé sur une paroi ou sur un plafond optionnel de la cabine de douche.

L'élément de dispersion d'eau peut être un élément portatif, par exemple muni d'un tuyau flexible. L'élément de dispersion d'eau peut être une douchette à main.

L'élément de dispersion est en communication fluidique avec une source d'eau externe, par exemple avec une robinetterie externe ou à des conduites de l'eau, par exemple des conduites de l'eau chaude et de l'eau froide, externe.

Selon une mode de réalisation de l'invention, la hauteur de la surface d'assise par rapport au sol est réglable. Selon cette réalisation ladite hauteur peut être ajustée en fonction de la distance entre la portion d'une baignoire sur laquelle la portion de l'élément de siège reste et le sol sur lequel le module de drainage est positionné. Ceci offre l'avantage de pouvoir facilement adapter la cabine à différentes structures de support, ou aux dimensions diverses des structures de support, en fonction des besoins.

Selon une mode de réalisation de l'invention, la distance entre la surface de drainage et la surface d'assise est réglable. Selon cette réalisation ladite distance peut être ajustée, par exemple en fonction des dimensions du corps d'un sujet, pour permettre à ce dernier de poser ses pieds sur la surface de drainage lorsqu'il est assis dans la cabine. Ceci offre l'avantage que la cabine peut être facilement adapté aux dimensions de l'utilisateur.

Selon une mode de réalisation préférée de l'invention, la cabine de douche comprend un élément de protection contre la dispersion de l'eau à l'extérieur de la cabine. L'élément de protection peut être une paroi frontale et/ou un rideau de douche, disposé pour former, en ensemble avec la paroi dorsale, une cabine de douche fermée.

L'élément de protection contre la dispersion de l'eau est muni d'un organe d'ouverture pour libérer une ouverture d'accès permettant à un sujet d'entrer dans la cabine, par exemple une porte de cabine de douche ou une glissière le long de laquelle un rideau de douche peut être glissé. Un utilisateur peut monter à la surface de drainage par l'ouverture d'accès lorsque l'organe d'ouverture est dans une position ouverte.

Selon une réalisation préférée de l'élément de protection, l'ouverture d'accès est disposée latéralement dans la cabine. Un accès latéral à la cabine plutôt qu'un accès frontal évite de devoir créer un espace libre devant la cabine pour permettre son utilisation. Cela contribue à une utilisation efficace de l'espace par la cabine de douche, ce qui est particulièrement avantageux pour les petites salles de bains.

Il est toutefois possible de prévoir une ouverture permettant d'entrer par l'avant. Il est également possible de combiner une entrée latérale et une entrée fronta le.

Dans une réalisation l'élément de protection a une hauteur depuis la surface de drainage de 140 cm à 200cm, par exemple de 160 cm à 180 cm.

Dans une réalisation alternative, l'élément de protection a une hauteur plus basse, ou de100 cm à 140 cm, de préférence de 120 cm à 130 cm.

La cabine peut également être munie d'un plafond. Il est toutefois également possible que la cabine ne comporte aucun plafond, mais qu'elle est ouverte sur le haut.

Le plafond empêche l'eau de s'échapper ou de s'évaporer vers le haut de la cabine. De plus, le plafond offre l'avantage qu'une tête de douche, et/ou des lumières peuvent être installé au plafond facilitant une dispersion de l'eau homogène dans la cabine, respectivement un éclairage de dessus de la cabine.

La cabine de douche peut prévoir des éléments de fixations pour sécuriser la cabine de douche a un élément structurel, par exemple un mur ou un plafond d'une salle, afin de fixer la cabine de douche dans sa position. Un glissement involontaire de la cabine peut ainsi être évité.

La présente invention concerne également un ensemble de la cabine de douche telle que décrite ici et d'une baignoire.

Selon une réalisation dudit ensemble, la ou les portions de la surface d'assise reposant sur ladite baignoire sont étant uniquement une portion avant et, optionnellement, une portion latérale de l'élément de siège.

La baignoire de l'ensemble peut comprendre un robinet avec lequel l'élément de dispersion d'eau de la cabine de douche est relié de manière à établir une connexion fluidique.

Dans une réalisation alternative l'invention concerne un ensemble de la cabine de douche telle que décrite et d'une structure d'assise. La structure d'assis peut par exemple être intégrer dans la cabine de douche.

La présente invention concerne également un procédé d'installation de la cabine de douche selon cette invention sur une baignoire, comprenant l'étape de positionner la cabine de douche sur ladite baignoire de sorte qu'une portion de l'élément de siège reste sur une portion de ladite baignoire et de sorte que le module de drainage reste sur le sol à l'extérieur de ladite baignoire.

### Brève description des figures

Des exemples de mise en oeuvre de l'invention sont indiqués dans la description illustrée sur les figures annexées dans lesquelles :
La **figure 1** illustre une vue perspective d'un exemple de réalisation d'une cabine de douche adapté d'être montés sur une baignoire selon l'invention présente en position fermée, installé sur une baignoire dans une petite salle de bain;
la **figure 2** illustre une vue perspective d'un exemple de réalisation d'une cabine de douche selon l'invention en position ouverte, avec une ouverture d'accès libérée par une portion latérale de la paroi frontale;
la **figure 3** illustre une vue perspective de dessus de la cabine de douche de la figure 1 en position fermée,
les **figures 4A, 4B, 4C** illustrent vue perspective de dessus d'une réalisation possible d'une mécanisme d'ouverture d'une cabine de douche selon l'invention présente,
la **figure 5** est une vue éclatée d'un autre exemple de réalisation d'une cabine de douche selon l'invention présente avec une structure d'assise intégrée,
les **figures 6A à 6D** sont des vues perspectives de la réalisation illustrée sur la figure 5, les figures 6A et 6C illustrant la cabine de douche avec le module de drainage dans sa position déployée et les figures 6C et 6D illustrant la cabine de douche avec le module de drainage dans sa position retractée, les figures 6A et 6C illustrant la cabine de douche avec un élément de protection contre la dispersion de l'eau à l'extérieur de la cabine, qui est enlevé dans les figures 6B et 6D.

### Exemples de mode de réalisation de l'invention

L'invention présente concerne une cabine de douche amovible destiné d'être montée ou installée avec ou sur une structure de soutien.

Selon une réalisation de l'invention, comme le montre la figure 1 par exemple, la cabine de douche 10 est adaptée pour être montée ou installée avec une baignoire.

Selon une autre réalisation de l'inventions, comme le montre les figures 5 et 6A à 6D, la cabine de douche 10 est adaptée pour être montée sur une structure d'assise 40. La structure d'assise 40 peut être intégrer dans un ensemble avec la cabine de douche 10.

La cabine est pourvue d'une surface d'assise 1 adaptée pour supporter un utilisateur de douche assis. Un utilisateur peut s'asseoir directement sur la surface d'assise. Autrement, un élément de siège peut être disposé sur la surface d'assise pour recevoir un utilisateur.

La surface d'assise et sensiblement parallèle au plan d'une surface de drainage 4. La surface de drainage 4 et la surface d'assise forment un gradin, préférablement de manière qu'un utilisateur peut reposer ses pieds sur la surface de drainage lorsqu'il est assis sur la surface d'assise, comme il le montre la figure 1 et les figures 6A et 6B. La surface de drainage 4 et la surface d'assise 1 sont parallèle au même plan.

Selon un aspect, un cache frontal 14 est arrangé entre la surface d'assise 1 et la surface de drainage 4. Le cache frontal peut être arrangé pour protéger une baignoire ou une structure d'assise des projections d'eau provenant de la cabine de douche. A cette fin le cache frontal est de préférence une plaque disposée perpendiculaire ou sensiblement perpendiculaire entre la surface d'assise 1 et la surface de drainage 4, comme il est illustré sur les figures 1, 2 et 5.

De préférence le cache frontale 14 est relié de manière fixe à la surface d'assise 1.

Le cache frontal 14 peut également être fixé à la surface de drainage 4.

Dans une réalisation alternative, le cache frontal 14 ne pas relié directement à la surface de drainage. Cette réalisation permet un déplacement de la surface de drainage 4 par rapport au cache frontal 14.

La surface de drainage 4 fait partie d'un module de drainage comprenant, dans les réalisations montrées dans les figures, la surface 4 avec un organe de drainage 5, et un réceptacle 6 en forme de boîte cubique pour recevoir les eaux usées.

Le module de drainage peut être rétractable. Dans cette réalisation le module de drainage peut être déplaçable entre une position déployée comme il est montré dans les figures 1, 6A et 6B. Dans cette position la surface de drainage 4 et la surface d'assise 1 forment un gradin. Pour rétracter le module de drainage il peut être glissé en dessous la surface d'assise 1 afin de prendre une position rétractée. Dans cette position rétractée au moins la moitié, au moins les deux tiers, au moins 75%, au moins 80%, ou au moins 90% de la surface de drainage 4 sont positionnés en dessous de la surface d'assise 1. L'avantage du module de drainage rétractable est une réduction en volume de la cabine de douche lorsqu'elle n'est pas utilisée. Par conséquent, l'encombrement de la douche de cabine de douche peut être réduit lorsqu'elle n'est pas utilisée.

La surface d'assise est disposée à une certaine hauteur H du sol, ladite hauteur H étant choisi de sorte que la surface d'assise repose sur le dessus de la baignoire.

La hauteur H peut être fixe. La hauteur H fixe est prédéfinie par les dimensions de la structure de soutien, spécifiquement par la hauteur de la portion de la structure sur laquelle la surface d'assise repose. La hauteur H fixe est surtout adaptée à des types de structures de soutien, par exemple des baignoires, avec des hauteurs standardisées. Des cabines de douches de l'invention peuvent donc être produites avec une hauteur H qui est déterminée par les dimensions de la structure de soutien, par exemple par un certain type de baignoire, pour laquelle elle est pourvue.

Il est aussi possible, que la hauteur H soit réglable pour mieux l'adapter à des différentes hauteurs des structures de soutien, de préférence une baignoire. Une cabine de ce type est plus polyvalente qu'une cabine de douche avec une hauteur H fixe.

Dans la réalisation illustrée sur la figure 1 l'arrière et les deux côtés de la surface d'assise 1 sont entouré par une paroi dorsale 2. La paroi dorsale est reliée à la surface d'assise 1 de manière étanche de sorte que l'eau dispersée dans la cabine n'échappe pas vers l'arrière, ou bien n'écoule pas directement dans la baignoire.

Les eaux usées tombent directement ou éventuellement sur le module de drainage 4,5,6, plus précisément sur la surface de drainage 4. Par la suite, elles passent au travers l'organe de drainage 5, qui est dans l'exemple montré dans les figures un drain comprenant un trou et une grille dans la surface de drainage 4. Les eaux usées sont ensuite capturées dans le réceptacle 6 du module de drainage.

Le module de drainage 4, 5, 6 est disposé sur le sol à l'extérieure de la baignoire, adjacent à la paroi latérale de la baignoire sur laquelle repose la surface d'assise 1.

Pour améliorer ou pour assurer l'étanchéité de la cabine 10, la partie avant de la surface d'assise et le module de drainage 4,5,6, ou la surface de drainage 4 sont reliées de manière étanche, par exemple par une plaque.

La paroi dorsale 2 comprenant des portions latérales à la gauche et/ou à la droite de la surface d'assise1, et qui s'étend vers le haut depuis la surface d'assise 1, assure la rigidité de la cabine. La forme semi-cylindrique de la paroi dorsale 2, comme elle est montrée dans les figures 1 à 3, est une forme préférée résultant en une cabine 10 particulièrement robuste.

Dans la cabine de douche selon l'invention présente la paroi dorsale 2 peut également s'étendre vers l'avant dans au moins un des côtés de la cabine, pour se relier au module de drainage 4, 5, 6 et s'étendre vers le haut depuis le module de drainage, comme il est montré dans les figures 1 et 2.

Le module de drainage 4, 5, 6 en ensemble avec la surface d'assise 1 et la paroi dorsale 2 assurent une stabilité très solide lorsque la cabine 10 est montée sur une baignoire ou une autre structure de support adéquate.

La cabine de douche 10 peut être fermée vers l'avant par un ensemble des parois 3 comprenant une paroi frontale 31 et une paroi latérale 32. La paroi frontale 31et la paroi latérale 32 coopèrent pour fermer la cabine dans la position fermée de la cabine, comme il est montré dans la figure 1.

Selon cette réalisation de l'invention, de l'élément de protection (3) contre la dispersion est inférieur la hauteur de la cabine de douche, qui est définit par la distance de la paroi dorsale (2) par rapport au sol. L'élément de protection (3) contre la dispersion par exemple avoir une hauteur depuis la surface de drainage (4) de 100 cm à 140 cm, de préférence de 120 cm à 130 cm.

Dans cette réalisation, il est également possible que la hauteur de la paroi dorsale (2) soit plus petite, par exemple de 30cm à 95cm, de préférence de 40cm à 70cm depuis la surface de drainage 4.

Selon une autre réalisation de l'invention, comme elle est montrée dans la figure 2, la paroi latérale et la paroi frontale ont une plus grande hauteur de 140 cm à 200cm, par exemple de 160 cm à 180 cm. Chacune de ces parois peut être faite d'une seule pièce. Dans la réalisation montrée, chacune de ces parois comprends une partie haute 31a, 32a, et une partie basse 32a, 32b. Les parties basses et haute d'une paroi peuvent pivoter indépendamment de l'une à l'autre vers l'intérieur et/ou vers l'extérieur de la cabine.

La cabine montrée dans la figure 2 est dans sa position ouverte. La paroi latérale 32a, 32b et la paroi frontale 31a, 31b sont pivotée vers l'extérieur de cabine, de sorte qu'une ouverture d'accès est créée par laquelle un utilisateur peut entrer dans la cabine 10. L'ouverture d'accès latérale est particulièrement avantageuse pour les petites salles de bains où l'espace disponible est limité. L'ouverture latérale s'étend de préférence aussi vers la face frontale de la cabine, comme le montrent les figures 2 et 4.

Comme le montre la figure 3, la cabine de douche montée sur la baignoire est soutenue par une portion d'une première paroi latérale longitudinale de la baignoire, mais ne pas par la deuxième paroi latérale de la baignoire, qui est parallèle à la première paroi latérale. Pour encore améliorer la stabilité de la cabine de douche, un élément d'appui13, par exemple une barre d'appui, peut être disposé entre la première paroi longitudinale et la deuxième paroi longitudinale de la baignoire. Dans cette réalisation la surface d'assise 1 et/ou la paroi dorsale 2 reposent partiellement sur l'élément d'appui.

Les figures 4A, 4B, 4C montrent une cabine de douche avec un éléments de protection (3) comprenant deux parois frontales 33a, 33b, et une paroi latérale 33c, qui coopèrent pour fermer la cabine de douche dans sa position fermée (figure 4A).

Une des parois frontale 33b et reliée à la paroi latérale 33c par des charnières. Pour ouvrir la cabine ladite paroi frontale 33b est pliée contre la paroi latérale 33c, comme le montre la figure 4B. Les deux parois pliées 33b, 33c sont ensuite pivotées vers l'extérieur ensemble pour créer une ouverture d'accès, qui est plus grande qu'une ouverture du côté latéral uniquement, comme le montre la figure 4C. Ce mécanisme d'ouverture améliore l'accessibilité de la cabine dans un espace confiné.

Le mécanisme d'ouverture peut être réalisé dans une cabine avec des éléments de protection (3) ayant une hauteur de plus que 95cm. Il peut également être réaliser dans une cabine avec des éléments de protection (3) ayant une hauteur de moins que 95cm.

La cabine de douche est munie d'une douchette à main avec un pommeau de douche 7 et un tuyau de douche flexible 9. La cabine comprend également une robinetterie 8, qui est préférablement dotée d'un mitigeur pour régler la température d'eau dispersée par le pommeau de douche. Le mitigeur peut être fixé sur une paroi de la cabine de douche.

La robinetterie 8, respectivement la douchette est approvisionnée en eau par une conduite d'alimentation en eau 11. Ladite conduite établi une connexion fluidique avec la source d'eau externe. Il est possible de prévoir deux tuyaux séparés pour fournir de l'eau chaude dans un tuyau et de l'eau froide dans l'autre, comme il est montré dans les réalisations des figures 1 à 3.

Les réalisations montrées dans les figures ne contiennent pas de plafond. Dans des réalisations de la cabine de douche avec un plafond, une tête de douche peut être fixée au plafond. En variante ou en plus la cabine de douche peut être munie d'un ou plusieurs jets de douche latéraux.

La cabine de douche peut être munie d'autre accessoires, par exemple d'autre armatures de douche.

La cabine de douche peut être équipé d'une douchette à main et d'une tête de douche en hauteur, pour laisser le choix à l'utilisateur entre se laver avec cette dernière, ou la douchette.

Le module de drainage 4, 5, 6 peut être doté d'une conduite de drainage 12 destinée à diriger l'eau usée vers un drain relié au système de canalisation, comme l'illustrent les figures 1 à 4C. Dans l'exemple montré l'eau usée s'écoule par la conduite 12 dans la baignoire où elle s'écoule par le drain de la baignoire. Il est également possible que l'eau usée s'écoule dans un autre écoulement, par exemple un lavabo.

Les réalisations montrées dans les figures 1 à 4C concernent un modèle selon l'invention qui peut être utiliser avec une baignoire. Il est cependant possible de monter ou installer la cabine de douche sur ou avec d'autre structures de soutiens, comme une chaise ou un siège de toilette. Pour son utilisation la cabine aura besoin d'une source d'eau externe. Elle peut donc facilement utiliser dans des espaces variés avec un structure de soutien et une source de l'eau, par exemple un robinet d'un évier ou d'un lavabo, permettant de se laver. L'utilisation de la cabine n'est pas strictement liée à son installation dans une salle de bains. La cabine de douche de la présente invention est donc extrêmement polyvalente et peut être utilisée dans différentes situations.

La réalisation illustrée sur les figures 5 à 6D concerne un modèle selon l'invention qui peut être utiliser en dehors d'une salle de bain, par exemple dans un corridor une chambre. Ce modèle peut être utiliser à n'importe quel endroit, pour autant que l'alimentation en eau de la cabine est pourvue.

Cette réalisation est un ensemble d'une cabine de douche 10 selon l'invention présente et une structure d'assise 40 qui est intégrée dans la structure de la cabine.

La structure d'assise selon la réalisation montrée dans les figures 5 à 6D est doté d'un plateau de siège 41 et un cadre 42. La cabine de douche est disposée sur la structure d'assise 40 telle sorte que la surface d'assise 1 couvre le plateau de siège 41. La structure d'assise est protégée des projections d'eau provenant de la cabine de douche par le cache frontal 14.

La cabine de douche 10 avec une structure d'assise 40 intégrée peut être dotée d'un ou deux caches latéraux 15, comme l'illustrent les figures 5 à 6D. Les caches latéraux 15 servent à protéger la structure d'assise 40 des impacts environnementaux. Des plus, les caches latéraux améliorent la solidité de l'ensemble.

Les caches latéraux 15 sont fixés à la cabine de douche et/ou à la structure d'assise.

Le module de drainage 4, 5, 6 de la réalisation illustrée sur les figures 5 à 6D est rétractable. Une réalisation alternative pourvue avec un module de drainage fixe 4,5,6 est également possible.

Un moyen de guidage 421 peut être prévu dans ou sur la structure d'assise, de préférence dans ou sur le cadre 42 de la structure d'assise, pour guider de déplacement du module de drainage rétractable 4, 5, 6. Le moyen de guidages 421 de l'exemple montrée dans les figures 5 à 6D sont des rails de guidage coopérant avec un élément structurel du module de drainage afin de permettre le coulissement du module de drainage entre sa position déployée et sa position rétractée.

La figure 6A illustre le module de drainage dans sa position déployée. La cabine de douche 10 montrée dans cette illustration est dotée des deux parois frontales 34a, 34b, chacune reliée de manière articulée à des parois latéraux 34c. Les parois sont enlevées dans la figure 6B pour une meilleure visibilité du module de drainage déployé. La flèche de la figure 6B indique le sens de coulissement du module de sa position déployée vers sa position rétractée.

La figure 6C illustre la réalisation de l'ensemble de la cabine de douche et la structure d'assise des figures 5 à 6B avec le module de drainage dans sa position rétractée. Dans cette position les parois 34a, 34b, 34c sont pliées pour réduire au maximum l'encombrement de l'ensemble. Les parois sont enlevées dans la figure 6D illustrant le module de drainage rétracté. Seule une petite portion du module de drainage dépassé sous le cache frontal 14. La flèche de la figure 6D indique le sens de coulissement du module de sa position rétractée vers sa position découlée.

Par analogie avec la réalisation illustrée sur les figures 1 à 4C, la réalisation illustrée sur les figures 5 à 6D peut également être équipé des appareils sanitaires nécessaires et optionnels tel que décrit ci-dessus.

### Numéros de référence employés sur les figures

- 1: Surface d'assise
- 2: Paroi dorsale
- 3: Élément de protection
- 4: Surface de drainage
- 5: Organe de drainage
- 6: Réceptacle
- 7: Tête de douche
- 8: Robinetterie
- 9: Tuyau de douchette
- 10: Cabine de douche
- 11: Conduite d'alimentation en eau
- 12: Conduite de drainage d'eaux usées
- 13: Élément d'appui
- 14: Cache frontal
- 15: Cache latéral
- 31: Paroi frontale
- 32: Paroi latérale
- 33a: Première paroi frontale
- 33b: Deuxième paroi frontale
- 33c: Paroi latérale
- 34a: Première paroi frontale
- 34b: Deuxième paroi frontale
- 34c: Paroi latérale
- 40: Structure d'assise
- 41: Plateau de siège
- 42: Cadre de la structure d'assise
- 421: Moyen de guidage
- D: Distance
- H: Hauteur

## Revendications

1. Une cabine de douche amovible (10) adaptée pour être montée sur ou installée sur ou avec un support, par exemple une baignoire ou une structure assise, comprenant
- une surface d'assise (1) adapté à supporter un sujet assis,
- une paroi dorsale (2) de la cabine entourant, au moins partiellement, l'arrière et les côtés de la surface d'assise (1) et s'étendant vers le haut à partir du siège, la cabine de douche amovible étant **caractérisée par**
- un module de drainage (4, 5, 6), comprenant une surface de drainage (4), lequel est destiné à former le sol de la cabine de douche, le module de drainage étant relié à la surface d'assise (1) de manière qu'un gradin est formé entre la surface de drainage (4) et la surface d'assise (1) dans une position déployée du module de drainage.

2. La cabine de douche selon la revendication 1, la hauteur H de la surface d'assise (1) étant choisi de sorte qu'une portion de la surface d'assise repose sur une portion d'une structure de soutien externe, par exemple une baignoire ou une structure d'assise, lorsque le module de drainage (4, 5, 6) est positionné sur le sol.

3. La cabine de douche selon l'une des revendications 1 ou 2, le module de drainage (4, 5, 6) étant mobile entre la position déployée et une position retractée, dans laquelle au moins la moitié, ou au moins les deux tiers de la surface de drainage (4) sont positionnés en dessous de la surface d'assise (1).

4. La cabine de douche selon l'une des revendications 1 à 3, ledit module de drainage comprenant un organe de drainage (5) par lequel l'eau tombant sur le module peut s'écouler.

5. La cabine de douche selon l'une des revendications 1 à 4, la paroi dorsale (2) ayant une hauteur 95 cm à 150 cm, de préférence de 100 cm à 125 cm.

6. La cabine de douche selon l'une des revendications 1 à 5, la hauteur H de la surface d'assise (1) par rapport au sol étant réglable, de sorte à être ajustée en fonction de la distance entre la portion d'une baignoire sur laquelle la portion de la surface d'assise reste et le sol sur lequel le module de drainage est positionné.

7. La cabine de douche selon l'une des revendications 1 à 6, la distance D entre la surface de drainage (4) et la surface d'assise (1) étant réglable, de sorte à être ajustée en fonction des dimensions du corps d'un sujet pour permettre à ce dernier de poser ses pieds sur la surface de drainage (4) lorsqu'il est assis sur la surface d'assise (1).

8. La cabine de douche selon l'une des revendications 1 à 7, comprenant un élément de protection (3) contre la dispersion de l'eau à l'extérieur de la cabine, par exemple une paroi frontale, une paroi latérale, un ou plusieurs panneaux, et/ou un rideau de douche, disposé pour former, en ensemble avec la paroi dorsale (2), une cabine de douche fermée avec ou sans plafond, et étant munie d'un organe d'ouverture pour libérer une ouverture d'accès permettant à un sujet d'entrer dans la cabine, par exemple une porte de cabine de douche ou une glissière le long de laquelle un rideau de douche peut être glissé.

9. La cabine de douche selon revendication 8, l'élément de protection (3) ayant une hauteur depuis la surface de drainage (4) de
- 140 cm à 200cm, par exemple de 160 cm à 180 cm, ou de
- 100 cm à 140 cm, de préférence de 120 cm à 130 cm.

10. La cabine de douche selon revendication 9, l'organe d'ouverture étant dispose à un côté de la cabine.

11. La cabine de douche selon l'une des revendications 1 à 10, le module de drainage (4, 5, 6) comprenant un réceptacle (6) destiné à recevoir l'eau tombant sur la surface de drainage (4).

12. La cabine de douche selon revendication 11, le réceptacle (6) étant munis d'une conduite de drainage par lequel l'eau contenue dans le récipient peut sortir, et, optionnellement une pompe, qui peut être alimenté par une batterie, entraînant l'eau dans la conduite de drainage.

13. La cabine de douche selon l'une des revendications 1 à 12, comprenant un ou plusieurs éléments de dispersion d'eau (7, 9), par exemple un pommeau de douche, une tête de douche en hauteur, et/ou un tuyau de douche, étant configurés pour être en communication fluidique avec une source d'eau externe, par exemple à un robinet externe.

14. Un ensemble de la cabine de douche selon l'une des revendications 1 à 13 et une baignoire, ladite baignoire comprenant un robinet, et ladite cabine de douche comprenant un élément de dispersion d'eau (7, 9), ledit éléments de dispersion d'eau étant en communication fluidique avec le robinet de la baignoire.

15. Un ensemble de la cabine de douche selon l'une des revendications 1 à 13 et une structure d'assise (40), la surface d'assise (1) de la cabine de douche étant disposé sur la structure d'assise (40).

16. Un ensemble selon la revendication 15, la structure d'assise (40) comprenant un moyen de guidage (421), par exemple une glissière de guidage pour guider le mouvement du module de drainage (4, 5, 6) entre sa position déployée et sa position rétractée.

17. Un procédé d'installation d'une cabine de douche selon l'une des revendications 1 à 13 sur une baignoire, comprenant l'étape de positionner la cabine de douche (10) sur ladite baignoire de sorte qu'une portion de la surface d'assise (1) reste sur une portion de ladite baignoire et de sorte que le module de drainage (4, 5, 6) reste sur le sol à l'extérieur de ladite baignoire.

## Patentansprüche

1. Eine abnehmbare Duschkabine (10), die dazu geeignet ist, auf oder mit einer Stützstruktur, z. B. einer Badewanne oder einer Sitzstruktur, montiert oder installiert zu werden, aufweisend
- eine Sitzfläche (1), die dazu geeignet ist, eine sitzende Person zu tragen,
- eine Rückwand (2) der Kabine, die zumindest teilweise die Rückseite und die Seiten der Sitzfläche (1) umgibt und sich vom Sitz aus nach oben erstreckt,
wobei die abnehmbare Duschkabine charakterisiert ist durch
- ein Drainagemodul (4, 5, 6), das eine Drainagefläche (4) umfasst, die dazu bestimmt ist, den Boden der Duschkabine zu bilden, wobei das Drainagemodul mit der Sitzfläche (1) verbunden ist, so dass in einer ausgefahrenen Position des Drainagemoduls eine Stufe zwischen der Drainagefläche (4) und der Sitzfläche (1) gebildet wird.

2. Duschkabine nach Anspruch 1, wobei die Höhe H der Sitzfläche (1) so gewählt ist, dass ein Teil der Sitzfläche auf einem Teil einer externen Stützstruktur, z. B. einer Badewanne oder einer Sitzstruktur, aufliegt, wenn das Drainagemodul (4, 5, 6) auf dem Boden positioniert ist.

3. Duschkabine nach einem der Ansprüche 1 oder 2, wobei das Drainagemodul (4, 5, 6) zwischen der ausgefahrenen Position und einer eingezogenen Position, in der mindestens die Hälfte oder mindestens zwei Drittel der Drainagefläche (4) unterhalb der Sitzfläche (1) positioniert sind, beweglich ist.

4. Duschkabine nach einem der Ansprüche 1 bis 3, wobei das Drainagemodul ein Drainageelement (5) umfasst, durch das auf das Modul fallendes Wasser abfließen kann.

5. Duschkabine nach einem der Ansprüche 1 bis 4, wobei die Rückenwand (2) eine Höhe von 95 cm bis 150 cm, vorzugsweise von 100 cm bis 125 cm, aufweist.

6. Duschkabine nach einem der Ansprüche 1 bis 5, wobei die Höhe H der Sitzfläche (1) in Bezug auf den Boden einstellbar ist, so dass sie entsprechend dem Abstand zwischen dem Teil einer Badewanne, dem der Teil der Sitzfläche aufliegt, und dem Boden, auf dem das Drainagemodul positioniert ist, eingestellt werden kann.

7. Duschkabine nach einem der Ansprüche 1 bis 6, wobei der Abstand D zwischen der Drainagefläche (4) und der Sitzfläche (1) einstellbar ist, so dass er an die Körpermaße einer Person angepasst werden kann, damit diese ihre Füße auf der Drainagefläche (4) abstellen kann, wenn sie auf der Sitzfläche (1) sitzt.

8. Duschkabine nach einem der Ansprüche 1 bis 7, mit einem Schutzelement (3) das das Versprühe von Wasser außerhalb der Kabine verhindert, z. B. einer Vorderwand, einer Seitenwand, einem oder mehreren Paneelen und/oder einem Duschvorhang, wobei das Schutzelement so angeordnet ist, dass es zusammen mit der Rückwand (2), eine geschlossene Duschkabine mit oder ohne Decke bildet, und wobei das Schutzelement mit einem Öffnungsorgan, z. B. eine Duschkabinentür oder eine Schiene entlang die ein Duschvorhang geschoben werden kann, versehen ist, um eine Zugangsöffnung freizugeben, die es einer Person ermöglicht, die Kabine zu betreten.

9. Duschkabine nach Anspruch 8, wobei das Schutzelement (3) eine Höhe, gemessen von der Drainagefläche (4), von
- von 140 cm bis 200 cm, z. B. von 160 cm bis 180 cm, oder
- von 100 cm bis 140 cm, vorzugsweise 120 cm bis 130 cm
aufweist.

10. Duschkabine nach Anspruch 9, wobei das Öffnungsorgan an einer Seite der Kabine angeordnet ist.

11. Duschkabine nach einem der Ansprüche 1 bis 10, wobei das Drainagemodul (4, 5, 6) einen Auffangbehälter (6) zur Aufnahme von Wasser, das auf die Drainagefläche (4) fällt, umfasst.

12. Duschkabine nach Anspruch 11, wobei der Behälter (6) mit einer Drainageleitung versehen ist, durch die das im Behälter enthaltene Wasser austreten kann, und optional mit einer Pumpe, die von einer Batterie betrieben werden kann und die das Wasser in der Drainageleitung treibt.

13. Duschkabine nach einem der Ansprüche 1 bis 12, mit einem oder mehreren Wasserdispersionselementen (7, 9), z. B. einem Duschkopf, einem hoch angebrachten Duschkopf und/oder einem Duschschlauch, die so konfiguriert sind, dass sie in Fluidverbindung mit einer externen Wasserquelle, z. B. mit einem externen Wasserhahn, stehen.

14. Ein Set aus einer Duschkabine nach einem der Ansprüche 1 bis 13 und einer Badewanne, wobei die Badewanne einen Wasserhahn umfasst und die Duschkabine ein Wasserdispersionselement (7, 9) umfasst, wobei das Wasserdispersionselement in Fluidverbindung mit dem Wasserhahn der Badewanne steht.

15. Ein Set aus einer Duschkabine nach einem der Ansprüche 1 bis 13 und einer Sitzstruktur (40), wobei die Sitzfläche (1) der Duschkabine auf der Sitzstruktur (40) angeordnet ist.

16. Das Set nach Anspruch 15, wobei die Sitzstruktur (40) ein Führungsmittel (421), z. B. eine Führungsschiene, umfasst, um die Bewegung des Drainagemoduls (4, 5, 6) zwischen seiner ausgefahrenen und seiner eingefahrenen Position zu führen.

17. Verfahren zum Anbringen einer Duschkabine nach einem der Ansprüche 1 bis 13 an einer Badewanne, umfassend den Schritt des Positionierens der Duschkabine (10) an der Badewanne, so dass ein Teil der Sitzfläche (1) auf einem Teil der Badewanne zu liegen kommt und so dass das Drainagemodul (4, 5, 6) auf dem Boden außerhalb der Badewanne positioniert ist.

## Claims

1. A removable shower cubicle (10) adapted to be mounted or installed on or with a support, for example a bath or seating structure, comprising
- a seating surface (1) adapted to support a seated subject,
- a back wall (2) of the shower cubicle at least partially surrounding the rear and sides of the seating surface (1) and extending upwards from the seat,
wherein the removable shower cubicle is **characterized by** comprising
- a drainage module (4, 5, 6), comprising a drainage surface (4), which is intended to form the floor of the shower cubicle, the drainage module being connected to the seating surface (1) in such a way that a step is formed between the drainage surface (4) and the seating surface (1) in a deployed position of the drainage module.

2. The shower cubicle according to claim 1, the height H of the seating surface (1) being chosen so that a portion of the seating surface rests on a portion of an external support structure, for example a bath or seating structure, when the drainage module (4, 5, 6) is positioned on the floor.

3. The shower cubicle according to one of claims 1 or 2, the drainage module (4, 5, 6) being movable between the deployed position and a retracted position, in which at least half or at least two thirds of the drainage surface (4) is positioned below the seating surface (1).

4. The shower cubicle according to one of claims 1 to 3, said drainage module comprising a drainage member (5) through which water falling on the module can flow.

5. The shower cubicle according to one of claims 1 to 4, the back wall (2) having a height of 95 cm to 150 cm, preferably 100 cm to 125 cm.

6. The shower cubicle according to one of claims 1 to 5, the height H of the seating surface (1) relative to the floor being adjustable, so as to be able to be adjusted according to the distance between the portion of a bathtub on which the portion of the seating surface rests and the floor on which the drainage module is positioned.

7. The shower cubicle according to one of claims 1 to 6, the distance D between the drainage surface (4) and the seating surface (1) being adjustable, so as to be able to be adjusted according to the dimensions of a subject's body to enable the subject to place his or her feet on the drainage surface (4) when sitting on the seating surface (1).

8. The shower cubicle according to one of claims 1 to 7, comprising a protective element (3) against the spraying of water outside the cubicle, for example a front wall, a side wall, one or more panels, and/or a shower curtain, arranged to form, together with the back wall (2), a closed shower cubicle with or without a ceiling, and being provided with an opening member for releasing an access opening allowing a subject to enter the cubicle, for example a shower cubicle door or a runner along which a shower curtain can be slid.

9. The shower cubicle according to claim 8, the protective element (3) having a height from the drainage surface (4)
- of 140 cm to 200 cm, for example from 160 cm to 180 cm, or
- of 100 cm to 140 cm, preferably 120 cm to 130 cm.

10. The shower cubicle as claimed in claim 9, the opening member being arranged on one side of the cubicle.

11. The shower cubicle according to one of claims 1 to 10, the drainage module (4, 5, 6) comprising a receptacle (6) for receiving water falling onto the drainage surface (4).

12. The shower cubicle according to claim 11, the receptacle (6) being provided with a drainage pipe through which the water contained in the receptacle can exit, and optionally a pump, which can be battery-powered, driving the water into the drainage pipe.

13. The shower cubicle according to one of claims 1 to 12, comprising one or more water dispersion members (7, 9), for example a shower head, an overhead shower head, and/or a shower hose, being configured to be in fluid communication with an external water source, for example an external tap.

14. An assembly of the shower cubicle of any one of claims 1 to 13 and a bathtub, said bathtub comprising a tap, and said shower cubicle comprising a water dispersing member (7, 9), said water dispersing member being in fluid communication with the tap of the bathtub.

15. An assembly of the shower cubicle of any one of claims 1 to 13 and a seating structure (40), the seating surface (1) of the shower cubicle being arranged on the seating structure (40).

16. An assembly as claimed in claim 15, the seating structure (40) comprising guide means (421), for example a guide rail for guiding movement of the drainage module (4, 5, 6) between its extended and retracted positions.

17. A method of installing a shower cubicle according to one of claims 1 to 13 on a bathtub, comprising the step of positioning the shower cubicle (10) on said bathtub so that a portion of the seating surface (1) remains on a portion of said bathtub and so that the drainage module (4, 5, 6) remains on the floor outside said bathtub.
